# DEMANDE DE BREVET EUROPEEN

(11) **EP 4 764 737 A1**
(43) Date de publication de la demande: **24.06.2026**
(21) Numéro de dépôt: 24220724.9
(22) Date de dépôt: 17.12.2024
(51) Int. Cl.: G04F 7/08

(54) **MÉCANISME DE CHRONOGRAPHE ET MOUVEMENT D'HORLOGERIE COMPORTANT UN TEL MÉCANISME DE CHRONOGRAPHE**

(71) Demandeur: ETA SA Manufacture Horlogère Suisse, 2540 Grenchen (CH)
(72) Inventeur: BACHMANN, Stéphane, 3294 Büren an der Aare (CH); MERTENAT, Olivier, 2540 Grenchen (CH)
(74) Mandataire: ICB SA

(57) **Abrégé**

Un aspect de l'invention concerne un mécanisme de chronographe (10) pour mouvement d'horlogerie (1) comportant une première roue de compteur (21) solidaire d'un premier organe de remise à zéro (51), une deuxième roue de compteur (22) solidaire d'un deuxième organe de remise à zéro (52), non coplanaire, le mécanisme de chronographe (10) comportant un mécanisme de remise à zéro (100) comprenant : un premier marteau (110) et un deuxième marteau (120) configurés sur deux niveaux ; le premier marteau (110) et le deuxième marteau (120) étant pivotants de manière indépendante l'un par rapport à l'autre ; un organe de couplage élastique (116), ménagé entre le premier marteau (110) et le deuxième marteau (120), comportant une première patte (116.1) en appui sur un premier organe d'appui (111) du premier marteau (110) et une deuxième patte (116.2) en appui sur un deuxième organe d'appui (112) du deuxième marteau (120) de manière à contraindre par effet élastique le deuxième marteau (120) en appui contre une surface d'appui (118) du premier marteau (110), de sorte que le premier marteau (110) est couplé en rotation avec le deuxième marteau (120) en l'absence d'un effort appliqué sur le deuxième marteau (120) supérieur une valeur prédéterminée par la raideur de l'organe de couplage élastique (116).

## Description

### Domaine technique de l'invention

La présente invention concerne un mécanisme de chronographe pour mouvement d'horlogerie.

Plus particulièrement, l'invention concerne un mécanisme de chronographe comportant un mécanisme de remise à zéro des compteurs de chronographe.

L'invention concerne également une pièce d'horlogerie comportant un tel mécanisme de chronographe.

### Arrière-plan technologique

Les mécanismes de chronographe permettent de mesurer le temps à la demande par l'intermédiaire de plusieurs compteurs de chronographe, par exemple des minutes et des secondes.

Les mécanismes de chronographe comportent classiquement un mécanisme de remise à zéro pour la remise à zéro des compteurs de chronographe, c'est-à-dire leur repositionnement dans une position de référence, pour pouvoir de nouveau mesurer le temps à la demande.

De manière classique, un tel mécanisme de remise à zéro est constitué d'une commande de remise à zéro manipulable par l'utilisateur, via par exemple un poussoir ou un plot d'actionnement accessible depuis l'extérieur de la carrure dans laquelle le mouvement d'horlogerie est monté.

La commande de remise à zéro coopère directement, ou indirectement via des bascules, avec un ou plusieurs marteaux de remise à zéro qui viennent frapper les cames de remise à zéro portées par les différents compteurs de chronographe.

Le retour à zéro des compteurs de chronographe, et des aiguilles associées, est réalisé grâce à l'appui des marteaux sur le pourtour des cames de remise à zéro générant un couple moteur suffisant pour modifier la position des compteurs de chronographe en question jusqu'à leur retour dans une position de référence déterminée par la géométrie des marteaux et de la came de remise à zéro.

Dans les mécanismes de chronographe existants, soit les marteaux sont venus d'une seule pièce de fabrication, soit ils sont formés par des pièces séparées, et sont solidarisés l'un à l'autre par des moyens de solidarisation. Dans ce cas de figure, ils présentent une commande de mise en action commune. Un exemple de réalisation est notamment décrit dans la demande EP 2241945.

Le réglage des mécanismes de remise à zéro est compliqué, long et nécessite une main d'oeuvre qualifiée. En effet, pour le réglage d'un tel mécanisme, il faut amener le marteau des secondes en contact avec la came de remise à zéro des secondes se trouvant dans sa position de référence. Ensuite, il est nécessaire de limer la panne du marteau des minutes pour que la came de remise à zéro des minutes soit également en position de référence. Cette opération est longue et délicate et ne peut être réalisée que par un horloger spécialisé.

Une solution pour remédier à ce réglage contraignant consiste à utiliser deux marteaux superposés conjugués dans leur mouvement angulaire tout en permettant un mouvement angulaire relatif limité d'un des marteaux par rapport à l'autre marteau lors de la remise à zéro. Une telle solution est notamment décrite dans le brevet CH 220536. Une telle approche permet notamment d'obtenir une action des deux marteaux sur les coeurs respectifs de manière simultanée et permet d'éviter un décalage des aiguilles des compteurs de chronographe en position de référence.

Toutefois, avec une telle solution, les marteaux superposés arrivent au contact des cames de remise à zéro avec une faible énergie car une grande partie de l'énergie d'actionnement est absorbée par le ressort de rappel et d'amortissement qui exerce un effort de résistance croissant à l'encontre des mouvements des marteaux. Il y donc un risque que les compteurs de chronographe ne soient pas correctement mis à zéro avec un tel mécanisme.

Par conséquent, il existe un besoin pour améliorer les mécanismes de chronographe et notamment les mécanismes de remise à zéro des compteurs de tels mécanismes de chronographe.

### Résumé de l'invention

Dans ce contexte, un des objectifs de l'invention est de proposer un mécanisme de chronographe permettant de résoudre au moins une des problématiques soulevées précédemment.

Un des objectifs de l'invention est de proposer un mécanisme de remise à zéro qui propose une remise à zéro précise des différents compteurs de chronographe.

Un des objectifs de l'invention est de proposer un mécanisme de remise à zéro fiable et sécurisé.

Un des objectifs de l'invention est de proposer une solution permettant de faciliter le montage d'un ensemble de plusieurs marteaux superposés et couplés en rotation.

Dans ce contexte, l'invention concerne un mécanisme de chronographe pour mouvement d'horlogerie comportant une première roue de compteur de chronographe solidaire d'un premier organe de remise à zéro, une deuxième roue de compteur de chronographe solidaire d'un deuxième organe de remise à zéro, non coplanaire au premier organe de remise à zéro, le mécanisme de chronographe comportant un mécanisme de remise à zéro comprenant :
- un premier marteau et un deuxième marteau configurés sur deux niveaux pour coopérer respectivement avec le premier organe de remise à zéro et le deuxième organe de remise à zéro ; le premier marteau et le deuxième marteau étant pivotants de manière indépendante l'un par rapport à l'autre ;
- un organe de couplage élastique, ménagé entre le premier marteau et le deuxième marteau, comportant une première patte en appui sur un premier organe d'appui du premier marteau et une deuxième patte en appui sur un deuxième organe d'appui du deuxième marteau de manière à contraindre par effet élastique le deuxième marteau en appui sur le premier marteau, de sorte que le premier marteau est couplé en rotation avec le deuxième marteau en l'absence d'un effort, appliqué sur le deuxième marteau, supérieur une valeur prédéterminée par la raideur de l'organe de couplage élastique.

Un tel mécanisme de remise à zéro permet de garantir une remise à zéro complète des compteurs de chronographe dans leur position de référence.

Avec une telle architecture, le couplage en rotation entre les deux marteaux est garanti quelle que soit la position angulaire des marteaux et de la commande de remise zéro, puisque la force de couplage entre les deux marteaux n'est pas dépendante de la course angulaire de la commande de remise à zéro.

Outre les caractéristiques évoquées dans le paragraphe précédent, le mécanisme de chronographe selon l'invention peut présenter une ou plusieurs caractéristiques complémentaires parmi les suivantes, considérées individuellement ou selon toutes les combinaisons techniquement possibles :
- un organe excentrique mobile en rotation, porté par un des marteaux, configuré pour coopérer avec une des pattes de l'organe de couplage élastique par modification de sa position angulaire ;
- l'organe excentrique est porté par le premier marteau, ledit organe excentrique présentant une première position angulaire configurée pour coopérer avec la deuxième patte de l'organe de couplage élastique et pour contraindre élastiquement l'organe de couplage élastique de manière à libérer l'appui de la deuxième patte sur le deuxième marteau ;
- l'organe excentrique présente une deuxième position angulaire dans laquelle l'organe excentrique est à distance de l'organe de couplage élastique, de sorte que la deuxième patte est en appui sur un organe d'appui du deuxième marteau ;
- la première position angulaire de l'organe excentrique est une position de montage et en ce que la deuxième position angulaire de l'organe excentrique est une position d'utilisation ;
- l'organe excentrique est porté par le deuxième marteau, ledit organe excentrique présentant une première position angulaire configurée pour coopérer avec la deuxième patte de l'organe de couplage élastique et pour contraindre élastiquement l'organe de couplage élastique de manière à ce que la deuxième patte soit en appui sur l'organe excentrique ;
- l'organe excentrique présente une deuxième position angulaire dans laquelle l'organe excentrique est à distance de l'organe de couplage élastique, de sorte que la deuxième patte est en appui sur un organe d'appui porté par le premier marteau ;
- la première position angulaire de l'organe excentrique est une position d'utilisation et en ce que la deuxième position angulaire de l'organe excentrique est une position de montage ;
- un des deux marteaux comporte un organe de butée coopérant en appui avec une surface d'appui de l'autre marteau en l'absence d'un effort appliqué sur le deuxième marteau supérieur une valeur prédéterminée par la raideur de l'organe de couplage élastique ;
- le mécanisme de chronographe comporte un dispositif limiteur de mouvements angulaires relatifs entre le premier marteau et le deuxième marteau ;
- le dispositif limiteur de mouvements angulaires relatifs est formé par une pige solidaire du deuxième marteau coopérant avec une ouverture ménagée dans le corps du premier marteau ;
- la pige forme ledit deuxième organe d'appui du deuxième marteau ;
- le mécanisme de remise à zéro comporte une commande de remise à zéro actionnable par l'utilisateur et configurée pour mettre en mouvement de rotation un des deux marteaux ;
- le mécanisme de remise à zéro comporte une commande de remise à zéro actionnable par l'utilisateur et configurée pour mettre en mouvement de rotation le premier marteau ;
- le premier marteau comporte une première panne configurée pour venir frapper le premier organe de remise à zéro et en ce que le deuxième marteau comporte une deuxième panne configurée pour venir frapper le deuxième organe de remise à zéro, la deuxième panne présentant une avance angulaire par rapport à la première panne ;
- le premier marteau et le deuxième marteau ont un axe de rotation commun ;
- le mécanisme de chronographe comporte au moins un indicateur de position ménagé sur un des deux marteaux pour indiquer une position angulaire particulière de l'organe excentrique.

Un autre aspect de l'invention concerne un mouvement d'horlogerie comportant un tel mécanisme de chronographe selon l'invention.

Un autre aspect de l'invention concerne une pièce d'horlogerie comportant un tel mouvement d'horlogerie selon l'invention comportant un mécanisme de chronographe selon l'invention.

La pièce d'horlogerie est préférentiellement une montre bracelet comportant une boîte de montre configurée pour recevoir et loger le mouvement d'horlogerie selon l'invention.

### Brève description des figures

Les buts, avantages et caractéristiques de la présente invention apparaîtront à la lecture de la description détaillée ci-dessous faisant référence aux figures suivantes :
- la figure 1 est une représentation schématique partielle d'un exemple de réalisation d'un mécanisme de chronographe selon l'invention en position dans un mouvement d'horlogerie ;
- la figure 2 illustre le mécanisme de chronographe illustré à la figure 1, selon une vue en perspective ;
- la figure 3 est une vue en éclaté illustrant plus précisément un premier marteau et un deuxième marteau superposés et couplés élastiquement par un organe de couplage élastique du mécanisme de chronographe selon l'invention illustré à la figure 1 ;
- la figure 4 illustre plus particulièrement le marteau inférieur du mécanisme de chronographe comportant un organe de prémontage.

Dans toutes les figures, les éléments communs portent les mêmes numéros de référence sauf précision contraire.

### Description détaillée de l'invention

La figure 1 est une représentation schématique partielle, en vue de dessus, d'un mécanisme de chronographe 10 intégré dans un mouvement d'horlogerie 1 selon l'invention.

La figure 2 illustre en perspective le mécanisme de chronographe 10 illustré à la figure 1.

En référence aux figures 1 et 2, le mouvement d'horlogerie 1 comporte une platine 2 servant de support aux différents éléments du mouvement d'horlogerie 1, notamment à un rouage horaire (non représenté) dédié à la division du temps qui est entrainé par une source d'énergie (non représentée).

Le mécanisme de chronographe 10 comporte un rouage de chronographe 20 qui peut être relié cinématiquement, et sur demande, avec le rouage horaire, par l'intermédiaire d'un embrayage (non représenté) commandé par une commande marche/arrêt de chronographe.

Par exemple, l'embrayage est un embrayage à bascule permettant le pivotement d'une roue d'embrayage. D'autres variantes de réalisation d'un embrayage connu de l'homme du métier sont également applicables.

Le rouage de chronographe 20 comporte notamment un premier compteur de chronographe comportant une première roue de compteur de chronographe 21, par exemple une roue d'un compteur des secondes, et un deuxième compteur de chronographe comportant une deuxième roue de compteur de chronographe 22, par exemple une roue d'un compteur des minutes.

La première roue de compteur des secondes 21 est couplée à un premier arbre 213, dit arbre de compteur des secondes, entraînant une aiguille des secondes de chronographe (non représentée). Le premier arbre 213 porte également un premier organe de remise à zéro 51, solidaire en rotation de l'arbre 213.

La deuxième roue de compteur des minutes 22 est couplée à un deuxième arbre 223, dit arbre de compteur des minutes, entraînant une aiguille des minutes de chronographe (non représentée). Le deuxième arbre 223 porte également un deuxième organe de remise à zéro 52 solidaire en rotation de l'arbre 223.

Le premier arbre 213 et le deuxième arbre 223 sont coaxiaux.

La première roue de compteur des secondes 21 et la deuxième roue de compteur des minutes 22 sont superposées et agencées dans deux plans distincts, superposés et parallèles. Les organes de remise à zéro 51, 52 respectifs sont également superposés l'un par rapport à l'autre.

Les organes de remise à zéro 51, 52 sont par exemple des cames de remise à zéro en forme de limaçon, en forme de coeur, ou autre, et dont la forme permet un repositionnement dans une position de référence des aiguilles sous l'action de marteaux de remise à zéro.

Dans l'exemple représenté, les organes de remise à zéro 51, 52 sont des coeurs de remise à zéro.

Comme représenté, le rouage de chronographe 20 peut également comporter un troisième compteur additionnel, par exemple un compteur des heures, comportant une troisième roue de compteur de chronographe 23 associée à une troisième organe de remis à zéro 53.

Le rouage de chronographe 20 peut notamment comporter des mobiles intermédiaires de chronographe pour obtenir les rapports désirés entre les différentes roues de compteurs 21, 22, 23 du mécanisme de chronographe 10.

Le mécanisme de chronographe 10 comporte également un mécanisme de remise à zéro 100 pour la remise à zéro des différents compteurs de chronographe, et un repositionnement en position de référence des organes de remises à zéro 51, 52, 53 et des aiguilles associées à ces compteurs.

Le mécanisme de remise à zéro 100 comporte un premier marteau 110 et un deuxième marteau 120 superposés l'un à l'autre et conformés pour coopérer respectivement avec le premier organe de remise à zéro 51 du premier compteur de chronographe et le deuxième organe de remise à zéro 52 du deuxième compteur de chronographe. Les marteaux 110, 120 sont animés en rotation par une commande de remise à zéro 60 manipulable par l'utilisateur, via par exemple un poussoir ou un plot d'actionnement 61.

La commande de remise à zéro 60 est mobile en rotation autour d'un axe de rotation 66 et coopère directement ou indirectement avec un des marteaux 110, 120.

Dans l'exemple de réalisation illustré, la commande remise à zéro 60 coopère directement avec le premier marteau 110, situé en position inférieure (i.e. le marteau proximal de la platine 2). Toutefois, la commande de remise à zéro 60 peut également coopérer directement avec le deuxième marteau 120, situé en position supérieure (i.e. le marteau distal de la platine 2).

À cet effet, le premier marteau 110 comporte une portion d'activation 113, par exemple une goupille, une pige, montée en saillie de manière solidaire sur le corps du premier marteau 110, configurée pour coopérer en contact direct avec une portion de la commande de remise à zéro 60.

La figure 3 illustre plus particulièrement une vue en éclaté de l'ensemble des marteaux 110, 120 superposés selon l'invention.

Le premier marteau 110 et le deuxième marteau 120 sont montés pivotants, selon un axe de rotation 105 commun, de manière indépendante l'un par rapport à l'autre. Selon une variante de réalisation, le premier marteau 110 et le deuxième marteau 120 peuvent avoir des axes de rotation différents, parallèles entre eux.

Le deuxième marteau 120 présente une liberté angulaire limitée par rapport au premier marteau 110. À cet effet, un dispositif limiteur de mouvements angulaires est ménagé entre le premier marteau 110 et le deuxième marteau 120 pour limiter la course angulaire du deuxième marteau 120 par rapport au premier marteau 110.

Par exemple, le dispositif limiteur de mouvements angulaires relatifs est formé par une pige 112 solidaire d'un des deux marteaux 110, 120, par exemple solidaire du deuxième marteau 120, coopérant avec une ouverture 117 ménagée dans le corps de l'autre marteau 120, 110, par exemple le premier marteau 110, pour limiter les déplacements angulaires relatifs entre les deux marteaux 110, 120.

L'ouverture 117, visible à la figure 4 qui illustre de manière plus détaillée le premier marteau 110, est par exemple de forme oblongue ou en forme d'arc de cercle, de manière à permettre des mouvements angulaires relatifs limités entre les deux marteaux 110, 120 autour de l'axe de rotation 105.

Un organe de couplage élastique 116 est ménagé entre le premier marteau 110 et le deuxième marteau 120 pour réaliser un accouplement élastique entre les deux marteaux 110, 120.

Plus particulièrement, l'organe de couplage élastique 116 permet de coupler en rotation le premier marteau 110 et le deuxième marteau 120, tout en autorisant la liberté angulaire relative du deuxième marteau 120, décrite précédemment, par déformation élastique de l'organe de couplage élastique 116 lorsqu'un effort, supérieur à une valeur prédéterminée et définie par la raideur de l'organe de couplage élastique 116, est appliqué sur le deuxième marteau 120.

Plus particulièrement, l'organe de couplage élastique 116 comporte une première patte 116.1 élastique en appui sur un premier organe d'appui 111 du premier marteau 110, et une deuxième patte 116.2 élastique en appui sur un deuxième organe d'appui du deuxième marteau 120.

Les deux pattes élastiques 116.1, 116.2 se rejoignent au niveau d'un corps central 116.3 en forme de coude. L'organe de couplage élastique 116 est par exemple un ressort, un ressort lame, un ressort ficelle, etc.

Dans l'exemple de réalisation représenté, le deuxième organe d'appui du deuxième marteau est formé par la pige 112 du deuxième marteau 120. Toutefois, il est possible de prévoir un deuxième organe d'appui indépendant de la pige 112.

Le deuxième organe d'appui et/ou la pige 112 peuvent être des éléments rapportés ou venus de matière avec le corps du deuxième marteau 120.

L'organe de couplage élastique 116 est configuré pour contraindre le deuxième marteau 120 en appui contre le premier marteau 110 en l'absence d'un effort appliqué sur le deuxième marteau 120 supérieur à une valeur prédéterminée par la raideur de l'organe de couplage élastique 116, afin de coupler en rotation le deuxième marteau 120 au premier marteau 110.

Plus particulièrement, le deuxième marteau 120 comporte un organe de butée 122, dirigé en direction du premier marteau 110, et configuré pour coopérer avec une surface d'appui 118 du premier marteau 110. Sous la contrainte élastique de l'organe de couplage élastique 116 en appui sur les deux marteaux 110, 120, l'organe de butée 122 du deuxième marteau 120 est maintenu en appui contre la surface d'appui 118 du premier marteau 110.

Le premier marteau 110 comporte une première panne 115 configurée pour venir frapper le premier organe de remise à zéro 51 du premier compteur. Le deuxième marteau 120 comporte une deuxième panne 126 configurée pour venir frapper le deuxième organe de remise à zéro 52 du deuxième compteur.

En position stable, c'est-à-dire sans exercer d'effort sur le deuxième marteau 120 supérieur à une valeur prédéterminée en relation avec la raideur de l'organe de couplage élastique 116, la deuxième panne 126 du deuxième marteau 120 n'est pas alignée avec la première panne 115 du premier marteau 110. En effet, la deuxième panne 126 du deuxième marteau 120 présente un léger décalage vers l'avant (i.e en direction des organes de remise à zéro 51, 52) par rapport à la première panne 115 du premier marteau 110.

L'avance de la deuxième panne 126 du deuxième marteau 120 permet de s'assurer que les deux organes de remise à zéro 51, 52 seront mis dans leur position de référence en fin de mouvement des marteaux 110, 120 et de la commande de remise à zéro 60. En effet, lors de l'actionnement des marteaux 110, 120, une fois que le deuxième organe de remise à zéro 52 du deuxième compteur est en position de remise à zéro, un déplacement angulaire supplémentaire des marteaux 110, 120 va engendrer sur la deuxième panne 126 du deuxième marteau 120 un effort supérieur à la raideur de l'organe de couplage élastique 116, ce qui va permettre de poursuivre la mise à zéro du premier organe de remise à zéro 51 du premier compteur si celui-ci n'est pas encore en position de référence. Un mouvement rétrograde du deuxième marteau 120 par rapport au premier marteau 110 est donc initié en allant à l'encontre de l'effort élastique de l'organe de couplage élastique 116.

Le fonctionnement du mécanisme de chronographe décrit ci-dessous est le suivant :

Lorsque l'utilisateur exerce une pression sur la commande de remise à zéro 60, via le plot d'actionnement 61, la commande de remise à zéro 60 pivote autour de son axe de rotation 66, ce qui a pour effet d'engager la portion d'activation 113 du premier marteau 110 et de pivoter le premier marteau 110 autour de l'axe de rotation 105.

En l'absence d'effort appliqué sur la deuxième panne 126 du deuxième marteau 120, le deuxième marteau 120 est couplé en rotation au premier marteau 110, il est donc également mis en mouvement par la commande de remise à zéro 60 et pivote autour de l'axe de rotation 105.

Les deux marteaux 110, 120 poursuivent leur mouvement angulaire sous l'action de la commande de remise à zéro 60 jusqu'à ce que les pannes 115, 126 viennent frapper les organes de remise à zéro 51, 52 respectifs.

De par l'avance de la deuxième panne 126 du deuxième marteau 120, le deuxième organe de remise à zéro 52 sera remis en position de référence avant d'atteindre la course angulaire complète de la commande de remise à zéro 60.

En poursuivant, le déplacement angulaire de la commande de remise à zéro 60, le deuxième organe de remise à zéro 52 du deuxième compteur, étant dans la position de référence qui est une position stable, induit un effort sur la deuxième panne 126 supérieur à la raideur de l'organe de couplage élastique 116, ce qui a pour effet de déformer élastiquement l'organe de couplage élastique 116 et de modifier la position relative des deux marteaux 110, 120. Ce découplage des deux marteaux 110, 120 permet au premier marteau 110 de pouvoir continuer son déplacement angulaire, entrainé par la commande de remise à zéro 60, pour assurer une remise à zéro complète du premier organe de remise à zéro 51 du premier compteur.

En fin de course de la commande de remise à zéro 60, les deux pannes 116 et 126 sont alignées l'une par rapport à l'autre et les deux organes de remise à zéro 51, 52 sont positionnés dans leur position de référence.

Le deuxième marteau 120 comporte en outre une troisième panne 127 configurée pour remettre à en position de référence le troisième organe de remise à zéro 53.

Selon l'invention, le mécanisme de remise à zéro 100 comporte avantageusement un organe excentrique 200 permettant de faciliter le montage de l'organe de couplage élastique 116 entre les deux marteaux 110, 120. Un tel organe de prémontage 200 permet également de pouvoir préassembler les deux marteaux 110, 120 avant leur montage dans le mouvement d'horlogerie 1.

Selon une première variante de réalisation représentée sur les figures, l'organe excentrique 200 permet notamment de pouvoir libérer le contact d'appui entre l'organe de couplage élastique 116 et un des marteaux 110, 120, notamment pour le montage des deux marteaux 110, 120.

Par exemple, l'organe excentrique 200 est configuré pour libérer le contact d'appui entre l'organe de couplage élastique 116 et la pige 112 du deuxième marteau 120, ou pour libérer le contact d'appui entre l'organe de couplage élastique 116 et une deuxième surface d'appui recevant en appui une partie de l'organe de couplage élastique 116.

À cet effet, comme représenté à la figure 4, l'organe excentrique, par exemple un organe excentrique de bridage, une vis excentrique, est porté par exemple par le premier marteau 110, et mobile en rotation autour de son axe de rotation. L'organe excentrique présente un corps dont l'axe de rotation n'est pas centré sur le corps.

Une friction est ménagée par exemple entre l'organe excentrique 200 et le premier marteau 110 pour assurer un maintien en position de l'organe excentrique.

L'organe excentrique 200 présente une première position, dite position de montage, configurée pour coopérer avec la deuxième patte 116.2 de l'organe de couplage élastique 116 et contraindre élastiquement l'organe de couplage élastique 116 de manière à être en retrait par rapport à la pige 112. Ainsi, l'organe excentrique 200 permet un prémontage libérant l'appui de la deuxième patte 116.2 sur le deuxième marteau 120, et plus particulièrement sur la pige 112 dans l'exemple de réalisation décrit. Cette position est représentée particulièrement sur la figure 4.

L'organe excentrique 200 comporte également une deuxième position, dite position d'utilisation, illustrée en pointillés sur la figure 4, dans laquelle l'organe excentrique 200 est à distance de l'organe de couplage élastique 116, de sorte que la deuxième patte 116.2 de l'organe de couplage élastique 116 est libre de venir au contact du deuxième marteau 120, et plus particulièrement de la pige 112 dans l'exemple de réalisation décrit. Cette position de l'organe de couplage élastique 116 est représentée également en pointillés sur la figure 4.

Selon une deuxième variante de réalisation, l'organe excentrique 200 est utilisé pour réaliser le couplage élastique entre les deux marteaux 110, 120, c'est-à-dire qu'une des pattes de l'organe de couplage élastique est en appui sur l'organe excentrique en fonctionnement.

Par exemple, l'organe excentrique 200 est porté par le deuxième marteau 120, l'organe excentrique présentant une première position angulaire configurée pour coopérer avec la deuxième patte 116.2 de l'organe de couplage élastique 116 et pour contraindre élastiquement l'organe de couplage élastique 116 de manière à ce que la deuxième patte 116.2 soit en appui sur l'organe excentrique 200. L'organe excentrique 200 présente une deuxième position angulaire dans laquelle l'organe excentrique 200 est à distance de l'organe de couplage élastique 116, de sorte que la deuxième patte 116.2 est en appui sur un organe d'appui porté par le premier marteau 110. Ainsi, dans cette variante de réalisation, la deuxième position de l'organe excentrique 200 dans laquelle il n'est pas en contact avec l'organe de couplage élastique 116 est une position de montage. C'est-à-dire que lors du montage, l'organe de coupage élastique 116 est maintenu prémonté sur un des marteaux entre deux éléments d'appui. En utilisation, et pour réaliser le couplage entre les deux marteaux, l'organe excentrique 200 est positionné dans la première position, qui est une position d'utilisation, pour venir contraindre l'organe de couplage élastique 116 et récupérer l'appui de la deuxième patte élastique 116.2.

L'organe excentrique 200 présente une empreinte permettant l'introduction d'un outil, de manière à faciliter sa rotation.

Préférentiellement, le mécanisme comporte au moins un indicateur de position 128 ménagé sur un des deux marteaux 110, 120 pour indiquer la première position angulaire de l'organe excentrique 200 ou la deuxième position angulaire de l'organe excentrique 200. Préférentiellement, le mécanisme comporte un premier indicateur indiquant la position de montage et un deuxième indicateur indiquant la position d'utilisation.

Classiquement, la commande de remise à zéro 60 coopère avec un élément élastique de remise à zéro (non représenté) configuré pour repositionner la commande de remise à zéro 60 en position neutre de repos entre chaque sollicitation de l'utilisateur.

Le mécanisme de remise à zéro 100 peut également comporter un organe de retenue (non représenté) pour sécuriser le mécanisme de remise à zéro 100 et assurer une mise en action complète de la commande de remise à zéro 60. L'organe de retenue est configuré pour retenir momentanément la mise en action de la commande de mise à zéro 60, et donc des marteaux 11, 120, tant qu'un certain effort n'est pas appliqué sur la commande de remise à zéro 60. Un tel organe de retenue est un organe de sécurité empêchant une remise à zéro non désirée des aiguilles du mécanisme de chronographe 10. L'organe de retenue présente un comportement dynamique semblable à un fusible mécanique.

Comme représenté dans les différentes figures, le mécanisme de chronographe 10 comporte une roue à colonne 63 pour commander les différents déplacements de divers leviers qui se trouvent en appui contre une colonne ou entre deux colonnes. Le fonctionnement d'un mécanisme de chronographe 10 avec une telle roue à colonne 63 étant largement connu, il n'est pas nécessaire d'expliquer davantage le fonctionnement d'une telle roue.

Bien entendu, le mécanisme de chronographe 10 peut également être un mécanisme de chronographe avec came en remplacement de la roue à colonne 63 sans sortir du contexte de l'invention.

L'invention concerne également une pièce d'horlogerie, par exemple une montre bracelet, comportant un tel mouvement d'horlogerie.

## Revendications

1. Mécanisme de chronographe (10) pour mouvement d'horlogerie (1) comportant une première roue de compteur de chronographe (21) solidaire d'un premier organe de remise à zéro (51), une deuxième roue de compteur de chronographe (22) solidaire d'un deuxième organe de remise à zéro (52), non coplanaire au premier organe de remise à zéro (51), le mécanisme de chronographe (10) comportant un mécanisme de remise à zéro (100) comprenant :
- un premier marteau (110) et un deuxième marteau (120) configurés sur deux niveaux pour coopérer respectivement avec le premier organe de remise à zéro (51) et le deuxième organe de remise à zéro (52) ; le premier marteau (110) et le deuxième marteau (120) étant pivotants de manière indépendante l'un par rapport à l'autre ;
- un organe de couplage élastique (116), ménagé entre le premier marteau (110) et le deuxième marteau (120), comportant une première patte (116.1) en appui sur le premier marteau (110) et une deuxième patte (116.2) en appui sur le deuxième marteau (120) de manière à contraindre par effet élastique le deuxième marteau (120) en appui sur le premier marteau (110), de sorte que le premier marteau (110) est couplé en rotation avec le deuxième marteau (120) en l'absence d'un effort appliqué sur le deuxième marteau (120) supérieur une valeur prédéterminée par la raideur de l'organe de couplage élastique (116).

2. Mécanisme de chronographe (10) pour mouvement d'horlogerie (1) selon la revendication précédente **caractérisé en ce que** le mécanisme de remise à zéro (100) comporte un organe excentrique (200) mobile en rotation, porté par un des marteaux (110, 120), configuré pour coopérer avec une des pattes (116.1, 116.2) de l'organe de couplage élastique (116) par modification de sa position angulaire.

3. Mécanisme de chronographe (10) pour mouvement d'horlogerie (1) selon la revendication précédente **caractérisé en ce que** l'organe excentrique (200) est porté par le premier marteau (110), ledit organe excentrique (200) présentant une première position angulaire configurée pour coopérer avec la deuxième patte (116.2) de l'organe de couplage élastique (116) et pour contraindre élastiquement l'organe de couplage élastique (116) de manière à libérer l'appui de la deuxième patte (116.2) sur le deuxième marteau (120).

4. Mécanisme de chronographe (10) pour mouvement d'horlogerie (1) selon la revendication précédente **caractérisé en ce que** l'organe excentrique (200) présente une deuxième position angulaire dans laquelle l'organe excentrique (200) est à distance de l'organe de couplage élastique (116), de sorte que la deuxième patte (116.2) est en appui sur un organe d'appui (112) du deuxième marteau (120).

5. Mécanisme de chronographe (10) pour mouvement d'horlogerie (1) selon la revendication précédente **caractérisé en ce que** la première position angulaire de l'organe excentrique (200) est une position de montage et **en ce que** la deuxième position angulaire de l'organe excentrique (200) est une position d'utilisation.

6. Mécanisme de chronographe (10) pour mouvement d'horlogerie (1) selon l'une des revendications 1 à 2, **caractérisé en ce que** l'organe excentrique (200) est porté par le deuxième marteau (120), ledit organe excentrique (200) présentant une première position angulaire configurée pour coopérer avec la deuxième patte (116.2) de l'organe de couplage élastique (116) et pour contraindre élastiquement l'organe de couplage élastique (116) de manière à ce que la deuxième patte (116.2) soit en appui sur l'organe excentrique (200).

7. Mécanisme de chronographe (10) pour mouvement d'horlogerie (1) selon la revendication 6 **caractérisé en ce que** l'organe excentrique (200) présente une deuxième position angulaire dans laquelle l'organe excentrique (200) est à distance de l'organe de couplage élastique (116), de sorte que la deuxième patte (116.2) est en appui sur un organe d'appui porté par le premier marteau (110).

8. Mécanisme de chronographe (10) pour mouvement d'horlogerie (1) selon la revendication 7 **caractérisé en ce que** la première position angulaire de de l'organe excentrique (200) est une position d'utilisation et **en ce que** la deuxième position angulaire de de l'organe excentrique (200) est une position de montage.

9. Mécanisme de chronographe (10) pour mouvement d'horlogerie (1) selon l'une des revendications précédentes **caractérisé en ce qu'**un des deux marteaux (110, 120) comporte un organe de butée (122) coopérant en appui avec une surface d'appui (118) de l'autre marteaux (120, 110) en l'absence d'un effort appliqué sur le deuxième marteau (120) supérieur une valeur prédéterminée par la raideur de l'organe de couplage élastique (116).

10. Mécanisme de chronographe (10) pour mouvement d'horlogerie (1) selon l'une des revendications précédentes **caractérisé en ce que** le mécanisme de chronographe (10) comporte un dispositif limiteur de mouvements angulaires relatifs entre le premier marteau (110) et le deuxième marteau (120).

11. Mécanisme de chronographe (10) pour mouvement d'horlogerie (1) selon la revendication précédente **caractérisé en ce que** le dispositif limiteur de mouvements angulaires relatifs est formé par une pige solidaire du deuxième marteau (120) coopérant avec une ouverture (117) ménagée dans le corps du premier marteau (110).

12. Mécanisme de chronographe (10) pour mouvement d'horlogerie (1) selon la revendication précédente **caractérisé en ce que** la pige forme ledit deuxième organe d'appui (112) du deuxième marteau (120).

13. Mécanisme de chronographe (10) pour mouvement d'horlogerie (1) selon l'une des revendications précédentes **caractérisé en ce que** le mécanisme de remise à zéro (100) comporte une commande de remise à zéro (60) actionnable par l'utilisateur et configurée pour mettre en mouvement de rotation un des deux marteaux (110, 120).

14. Mécanisme de chronographe (10) pour mouvement d'horlogerie (1) selon la revendication précédente **caractérisé en ce que** le mécanisme de remise à zéro (100) comporte une commande de remise à zéro (60) actionnable par l'utilisateur et configurée pour mettre en mouvement de rotation le premier marteau (110).

15. Mécanisme de chronographe (10) pour mouvement d'horlogerie (1) selon l'une des revendications précédentes **caractérisé en ce que** le premier marteau (110) comporte une première panne (115) configurée pour venir frapper le premier organe de remise à zéro (51) et **en ce que** le deuxième marteau (120) comporte une deuxième panne (126) configurée pour venir frapper le deuxième organe de remise à zéro (52), la deuxième panne (126) présentant une avance angulaire par rapport à la première panne (115).

16. Mécanisme de chronographe (10) pour mouvement d'horlogerie (1) selon l'une des revendications précédentes **caractérisé en ce que** le premier marteau (110) et le deuxième marteau (120) ont un axe de rotation commun (105).

17. Mécanisme de chronographe (10) pour mouvement d'horlogerie (1) selon l'une des revendications précédentes **caractérisé en ce que** le mécanisme de chronographe (10) comporte au moins un indicateur de position (128) ménagé sur un des deux marteaux (110, 120) pour indiquer une position angulaire particulière de l'organe excentrique (200).

18. Mouvement d'horlogerie (1) comportant un mécanisme de chronographe (10) selon l'une des revendications 1 à 17.

19. Pièce d'horlogerie comportant un mouvement d'horlogerie (1) selon la revendication précédente.
